# EUROPÄISCHE PATENTANMELDUNG

(11) **EP 0 070 342 A1**
(43) Veröffentlichungstag der Anmeldung: **26.01.1983**
(21) Anmeldenummer: 81710024.1
(22) Anmeldetag: 18.07.1981
(51) Int. Cl.: B06B 1/16

(54) **Unwuchtrüttler**

(71) Anmelder: Losenhausen Maschinenbau AG& Co Kommanditgesellschaft, D-4000 Düsseldorf1 (DE)
(72) Erfinder: Bäumers, Johannes, Ing. grad., D-4000 Düsseldorf 12 (DE); Lisken, Werner, D-4000 Düsseldorf (DE); Lietzke, Heinz, Ing. grad., D-4040 Neuss (DE)

(57) **Zusammenfassung**

Bei einem Umwuchtrüttler mit zwei parallel angeordneten Unwuchtwellen (12,44) wird eine zweite Unwuchtweile (44) an einem Ende angetrieben und trägt am anderen Ende ein Zahnrad (42). Das Zahnrad (42) ist im Eingriff mit einem an einem Ende einer ersten Unwuchtwelle (12) drehbar gelagerten Zwischenzahnrad (36), das mit einem zweiten Zahnrad (34) von gleichem Durchmesser wie das Zahnrad (42) kämmt. Mit dem zweiten Zahnrad (34) ist ein erstes Zahnrad (26) achsgleich fest verbunden, das an einer um die erste Unwuchtwelle (12) schwenkbaren Schwinge (24) angebracht und mit einem diese Unwuchtwelle (12) antreibenden Ritzel (22) in Eingriff ist. Die Unwuchtwellen (12, 44) laufen gegensinnig mit gleichen Geschwindigkeiten um. Zur Veränderung der relativen Phasenlage der Unwuchtwellen (12, 44) trägt die Schwinge (24) an dem vom zweiten Zahnrad (34) abgewandten Arm einen Schalthebel (60), bei dessen Verstellung das zweite Zahnrad (34) und damit die erste Unwuchtwelle (12) gegenüber der zweiten Unwuchtwelle (44) verdreht wird.

## Beschreibung

Die Erfindung betrifft einen Unwuchtrüttler mit zwei gegenläufig mit gleicher Drehzahl rotierenden Umwuchten, deren gegenseitige Phasenlage zur Einstellung der resultierenden Schwingungsrichtung veränderbar ist, enthaltend
(a) eine erste Unwuchtwelle, die
   (a₁) im Gehäuse gelagert und
   (a₂) eine erste Unwucht trägt,
(b) eine zweite Unwuchtwelle, die
   (b₁) im Gehäuse gelagert ist und
   (b₂) eine zweite Unwucht trägt
(c) ein mit der ersten Unwuchtwelle fest verbundenes Ritzel
(d) eine um die Achse der ersten Unwuchtwelle verschwenkbare Schwinge
(e) ein erstes Zahnrad, das
   (e₁) in der Schwinge gelagert ist
   (e2) mit dem Ritzel, das mit der ersten Unwuchtwelle verbunden ist, in Eingriff ist,
(f) ein zweites Zahnrad, das
   (f₁) in der Schwinge gelagt ist
   (f₂) mit dem ersten, in der Schwinge gelagerten Zahnrad gleichachsig und fest verbunden ist und
(g) eine Verzahnung die
   (g₁) mit der zweiten Unwuchtwelle fest verbunden ist und
   (g₂) mit dem zweiten in der Schwinge gelagerten Zahnrad in Antriebsverbindung ist.

Ein solcher Unwuchtrüttler ist bekannt durch die GB-PS 1 051 483. Bei diesem bekannten Unwuchtrüttler ist die zweite Unwuchtwelle als Hohlwelle ausgebildet, welche die erste Unwuchtwelle koaxial umgibt. Die zweite Unwuchtwelle läuft in einen Glockenkörper aus, der mit einer Innenverzahnung versehen ist. Diese Innenverzahnung ist mit dem zweiten in der Schwinge gelagerten Zahnrad in Eingriff.

Die bekannte Konstruktion ist relativ aufwendig. Die zweite Unwuchtwelle muß als Hohlwelle mit einem Glockenkörper ausgebildet werden. Dieser Glockenkörper muß mit einer Innenverzahnung versehen werden. Das sind in der Herstellung relativ aufwendige Bauteile.

Es sind Unwuchtrüttler bekannt, bei denen die beiden Unwuchtwellen nebeneinander und parallel zueinander im Gehäuse gelagert sind. Bei bekannten Unwuchtrüttlern dieser Art erfolgt die Phasenverstellung der einen Unwuchwelle gegenüber der anderen durch eine "Gegenklauenkupplung" mit einem zwischen zwei Anschlagscheiben hin-und herschaltbaren Zahnrad (CH-PS 349 932 oder GB-PS 1 166 025) oder mittels eines Steilgewindetriebs. Die Gegenklauenkupplung läßt nur eine schrittweise Winkelverstellung der einen Unwucht gegenüber der anderen zu. Ein Steilgewindetrieb ist konstruktiv sehr aufwendig.

Der Erfindung liegt die Aufgabe zugrunde, einen Unwuchtrüttler der eingangs definierten Art mit konstruktiv einfachen Bauteilen aufzubauen.

Erfindungsgemäß wird diese Aufgabe dadurch gelöst, daß
(h) die beiden Unwuchtwellen nebeneinander und parallel zueinander im Gehäuse gelagert sind
(i) die Verzahnung von einem fest mit der zweiten Welle verbundenen Zahnrad gebildet ist und
(j) ein Zwischenzahnrad vorgesehen ist, das
   (j₁) auf der ersten Unwuchtwelle drehbar gelagert ist und
   (j₂) einerseits mit dem zweiten, in der Schwinge gelagerten Zahnrad in Eingriff und
   (j₃) andererseits mit dem mit der zweiten Unwuchtwelle verbundenen Zahnrad in Eingriff ist.

Um ein vibrationsarme Betätigung der Schwinge zu ermöglichen, kann die Schwinge auf der dem ersten und zweiten Zahnrad in Bezug auf die erste Unwuchtwelle diametral gegenüberliegenden Seite ein Gegengewicht tragen.

Ein Ausführungsbeispiel der Erfindung ist nachstehend unter Bezugnahme auf die dazugehörigen Zeichnungen näher erläutert:
Fig. 1 zeigt einen Vertikalschnitt eines Unwuchtrüttlers.
Fig. 2 ist eine Draufsicht des Unwuchtrüttlers, teilweise im Schnitt.
Fig. 3 ist eine Endansicht des Unwuchtrüttlers mit abgenommenen Gehäusedeckel.

In einem Gehäuse 10-ist eine erste Unwuchtwelle 12 in Lagern 14 und 16 gelagert. Die Unwuchtwelle 12 trägt eine Unwucht 18. Am in Fig. 1 linken Ende der Unwuchtwelle 12 ist an der Unwuchtwelle 12 ein Ritzel 22 fest angebracht.

Auf der Unwuchtwelle 12 ist weiterhin eine Schwinge 24 über Kugellager 26 und 28 verschwenkbar gelagert. Wie aus Fig. 2 und 3 ersichtlich ist, ist die Schwinge 24 ein doppelarmiger Hebel. An einem Arm ist an der Schwinge 24 ein erstes Zahnrad 26 mittels Kugellagern 28 und 30 drehbar gelagert. Das Zahnrad 26 ist mit dem Ritzel 22 in Angriff. Auf der Achse 32 des Zahnrads 26 sitzt auf der anderen Seite der Schwinge 24 ein zweites Zahnrad 34 mit gegenüber dem Zahnrad 26 vermindertem Durchmesser.

Das zweite Zahnrad 34 ist somit mit dem Zahnrad 26 gleichachsig und fest verbunden.

Auf der ersten Unwuchtwelle 12 ist weiterhin ein Zwischenzahnrad 36 über Kugellager 38 und 40 drehbar gelagert. Das Zwischenzahnrad 36 ist in Eingriff mit einem Zahnrad 42, welches fest auf einer zweiten Unwuchtwelle 44 sitzt. Die Unwuchtwelle 44 ist in Lagern 46 und 48 im Gehäuse 10 gelagert. Sie verläuft seitlich und parallel zu der ersten Unwuchtwelle 12.

An dem in Fig. 1 rechten Ende der Unwuchtwelle 44 ist eine Keilriemenscheibe 50 befestigt, über welche die Unwuchtwelle 44 von einer Kraftmaschine antreibbar ist.

An der Schwinge 24 ist ein Ansatz 52 angebracht, an welchem ein Paar von Lenkern 54 mittels eines Zapfens 56 angelenkt sind. Die Lenker 54 sind andererseits mittels eines Zapfens 58 an einem Ende eines Schalthebels 60 angelenkt. Der Schalthebel 60 ist mit einem Zapfen 62 in einem Lager 64 gelagert. Der Zapfen 62 trägt einen Arm 66, an welchem ein (nicht dargestelltes) Stellgestänge angreift.

Auf der dem ersten und dem zweiten Zahnrad 26 bzw. 34 in Bezug auf erste Unwuchtwelle 12 diametral gegenüberliegenden Seite trägt die Schwinge 24 ein Gegengewicht 68.

Die Durchmesser der Zahnräder 42 und 44 sind gleich. Das Zwischenzahnrad 36 hat einen relativ großen Durchmesser, so daß es die Abstände zwischen den Wellen 12 und 44 überbrückt. Das Zahnrad 26 hat den gleichen Durchmesser wie das Ritzel 22. Wenn die Welle 44 über die Keilriemenscheibe 50 angetrieben wird, läuft das zweite Zahnrad 34 mit der gleichen Drehzahl und im gleichen Sinne wie das mit der Welle 44 verbundene Zahnrad 42, da beide mit dem Zwischenzahnrad 36 in Eingriff sind. Mit dieser

Drehzahl läuft dann auch das mit dem Zahnrad 34 verbundene erste Zahnrad 26. Das auf der ersten Welle 12 sitzende Ritzel 22 wird mit der gleichen Drehzahl die das Zahnrad 26 (und damit wie die Welle 44) aber mit entgegengesetzten Drehsinn angetrieben. Die auf den Wellen 44 und 12 sitzenden Unwuchten laufen daher mit gleicher Drehzahl gegenläufig um, so daß eine lineare Schwingung in einer Ebene entsteht, deren Lage von der Phasenlage der gegensinnig umlaufenden Unwuchten abhängt.

Wenn bei stillstehender Welle 44 die Schwinge 24 verschwenkt wird, so ergeben sich folgende Verhältnisse: Das Zahnrad 42 steht still. Dementsprechend wird auch das Zwischenzahnrad 36 stillstehend gehalten. Bei der Verschwenkung der Schwinge 36 wälzt sich das zweite Zahnrad 34 an dem Zwischenzahnrad 36 ab und dreht sich dabei. Da das Zwischenzahnrad 36 einen wesentlichen größeren Durchmesser als das Zahnrad 34 hat, bringt eine Verschwenkung der Schwinge 24 um die gemeinsame Achse der Welle 12 und des Zwischenzahnrad 36 ein entsprechend vergrößerten Drehwinkel des Zahnrads 34. Dieser Drehwinkel wird über das Zahnrad 26 und über das Ritzel 22 auf die Welle 12 übertragen. Es erfolgt also bei einer Verschwenkung der Schwinge 24 eine Relativverdrehung der Unwuchten zueinander. Diese Relativverdrehung überlagert sich bei laufenden Unwuchtwellen 12 und 44 der gegenläufigen Drehbewegung. Es kann also durch Verschwenken der Schwinge 24 über den Schalthebel 60 die relative Winkellage der Unwuchten und damit die Lage der Schwingungsebene während des Laufes kontinuierlich verändert werden.

## Patentansprüche

1. Unwuchtrüttler mit zwei gegenläufig mit gleicher Drehzahl rotierenden Unwuchten, deren gegenseitige Phasenlage zur Einstellung der resultierenden Schwingungsrichtung veränderbar ist, enthaltend
(a) eine erste Unwuchtwelle (12), die
(a₁) im Gehäuse (10) gelagert und
(a₂) eine erste Unwucht (18) trägt,
(b) eine zweite Unwuchtwelle (44), die
(b₁) im Gehäuse (10) gelagert ist und
(b₂) eine zweite Unwucht trägt
(c) ein mit der ersten Unwuchtwelle (12) fest verbundenes Ritzel (22)
(d) eine um die Achse der ersten Unwuchtwelle (12) verschwenkbare Schwinge (24)
(e) ein erstes Zahnrad (26), das
(e₁) in der Schwinge (24) gelagert ist
(e2) mit dem Ritzel (22), das mit der ersten Unwuchtwelle (12) verbunden ist, in Eingriff ist,
(f) ein zweites Zahnrad (34), das
(f₁) in der Schwinge (24) gelagert ist
(f₂) mit dem ersten, in der Schwinge (24) gelagerten Zahnrad (26) gleichachsig und fest verbunden ist und
(g) eine Verzahnung die
(g₁) mit der zweiten Unwuchtwelle (44) fest verbunden ist und
(g₂) mit dem zweiten in der Schwinge (24) gelagerten Zahnrad (34) in Antriebsverbindung ist,
dadurch gekennzeichnet, daß
(h) die beiden Unwuchtwellen (12,44) nebeneinander und parallel zueinander im Gehäuse (10) gelagert sind
(i) die Verzahnung von einem fest mit der zweiten Welle (44) verbundenen Zahnrad (42) gebildet ist und
(j) ein Zwischenzahnrad (36) vorgesehen ist, das
(j₁) auf der ersten Unwuchtwelle (12) drehbar gelagert ist und
(j₂) einerseits mit dem zweiten, in der Schwinge (24) gelagerten Zahnrad (34) in Eingriff und
(j₃) andererseits mit der zweiten Unwuchtwelle (44) verbundenen Zahnrad (42) in Eingriff ist.

2. Unwuchtrüttler nach Anspruch 1, dadurch gekennzeichnet, daß die Schwinge (24) auf der dem ersten und dem zweiten Zahnrad (26,34) in Bezug auf die erste Unwuchtwelle (12) diametral gegenüberliegenden Seite ein Gegengewicht (68) trägt.
